# FASCICULE DE BREVET EUROPEEN

(11) **EP 4 023 585 B1**
(45) Date de publication et mention de la délivrance du brevet: **29.11.2023**
(21) Numéro de dépôt: 21196986.0
(22) Date de dépôt: 15.09.2021
(51) Int. Cl.: B66D 3/04

(54) **DISPOSITIF DE LEVAGE À DOUBLE MOUFLAGE AVEC MÉCANISME DE VERROUILLAGE ROTATIF**
HUBVORRICHTUNG MIT DOPPELTER EINSCHERUNG UND DREHVERRIEGELUNGSMECHANISMUS
DOUBLE HOISTING LIFTING DEVICE WITH ROTARY LOCKING MECHANISM

(30) Priorité: 17.09.2020 FR 2009401
(43) Date de publication de la demande: 06.07.2022
(73) Titulaire: Manitowoc Crane Group France, 69570 Dardilly (FR)
(72) Inventeur: CHALAVON, Jonathan, 69780 MIONS (FR); GOURRU, Adrien, 69009 LYON (FR)
(74) Mandataire: Germain Maureau

(56) Documents cités:
- FR-A1- 2 368 431
- US-A- 3 306 469

## Description

L'invention se rapporte à un dispositif de levage à double mouflage pour un engin de levage, ainsi qu'à un engin de levage et un procédé de levage associés.

L'invention trouve une application favorite, et non limitative, pour un engin de levage tel qu'une grue, et en particulier une grue à tour.

De manière connue, un dispositif de levage à double mouflage est configurable réversiblement entre deux configurations de mouflage incluant une configuration simple mouflage à deux brins de levage et une configuration double mouflage à quatre brins de levage, où le dispositif de levage double mouflage comprend un système de changement de mouflage permettant de réaliser un changement de mouflage entre la configuration simple mouflage et la configuration double mouflage.

Classiquement, un tel dispositif de levage à double mouflage comprend deux moufles, à savoir une moufle inférieure solidaire d'un crochet de levage et une moufle supérieure, et ces deux moufles comprennent des moyens de connexion réversible pour être configurables réversiblement entre :
- une configuration connectée dans laquelle la moufle supérieure est connectée à la moufle inférieure pour pouvoir l'accompagner dans des mouvements de montée/descente, et
- une configuration déconnectée dans laquelle la moufle supérieure est déconnectée de la moufle inférieure pour pouvoir rester suspendue au-dessus de la moufle inférieure qui peut effectuer des mouvements de descente/montée sans la moufle supérieure.

La moufle inférieure est suspendue sur l'engin de levage par un câble de levage relié à un treuil de levage pour faire monter/descendre la moufle inférieure, et ce câble de levage passe par la moufle supérieure, de sorte que la configuration connectée et la configuration déconnectée correspondent respectivement à une configuration double mouflage et à une configuration simple mouflage, ou inversement, du dispositif de levage à double mouflage, selon le passage du câble de levage au niveau de la moufle supérieure.

Par exemple, les documents FR 1 520 612, FR 2 137 333, FR 2 368 431, FR 2 131 924, FR 2 228 024 décrivent des dispositifs de levage à double mouflage dans lesquels la configuration connectée correspond à la configuration double mouflage, et la configuration déconnectée correspond à la configuration simple mouflage ; le câble de levage passant en-dessous d'une poulie portée par la moufle supérieure. De plus, le document FR 2 368 431 A1 divulgue un dispositif de levage à double mouflage selon le préambule de la revendication 1.

Et à l'inverse, les documents GB 2 176 456, FR 2 333 743, DE 3149 690, DE 35 43 214 décrivent des dispositifs de levage à double mouflage dans lesquels la configuration connectée correspond à la configuration simple mouflage, et la configuration déconnectée correspond à la configuration double mouflage ; le câble de levage passant au-dessus d'une poulie portée par la moufle supérieure.

Cependant, les moyens de connexion réversibles connus dans ces arts antérieurs pour connecter/déconnecter les deux moufles, sont peu satisfaisants. En effet, certains font appel à de nombreuses pièces qui prennent du jeu, réduisent la fiabilité du mécanisme et demandent beaucoup de maintenance, sans compter les coûts de fabrication élevés, d'autres nécessitent des accessoires pour activer des actionneurs en général situés en pied de flèche, ce qui limite les possibilités de changement de mouflage en pied de flèche, posant un problème d'accessibilité si celui-ci est dans une zone inaccessible du chantier, d'autres encore nécessitent des opérations manuelles au sol de connexion/déconnexion des moufles qui peuvent être dangereuses lorsque mal exécutées, et qui prennent du temps.

La présente invention a pour but de résoudre au moins en partie les inconvénients précités, en proposant un dispositif de levage à double mouflage équipés de moyens de connexion réversibles robustes et fiables dans le temps, et qui n'a pas besoin d'une pièce fixée sur la flèche pour pouvoir opérer un changement de mouflage, de sorte qu'il est possible d'opérer un tel changement de mouflage quelle que soit la portée ou localisation de la moufle inférieure le long de la flèche.

Un autre but de l'invention est de proposer des moyens de connexion réversibles équipés d'un mécanisme de verrouillage avec pièces mobiles monté uniquement sur l'une des deux moufles, l'autre moufle ne comprenant pas de pièces mobiles pour la connexion/déconnexion des deux moufles, ce qui est avantageux en termes d'entretien et de fiabilité
Un autre but de l'invention est de réduire l'encombrement du dispositif de levage, en particulier en configuration double mouflage, afin d'accroître la capacité de déplacement le long de la flèche.

Un autre but de l'invention est de proposer un dispositif de levage à double mouflage permettant de passer automatiquement, sans intervention manuelle, de la configuration double mouflage à la configuration simple mouflage, et inversement, de manière fiable, rapide et répétée dans le temps.

Ainsi, l'invention propose un dispositif de levage à double mouflage pour un engin de levage, comme par exemple une grue, comprenant deux moufles, à savoir une moufle inférieure solidaire d'un crochet de levage et une moufle supérieure, dans lequel les deux moufles comprennent des moyens de connexion réversible pour être configurables réversiblement entre :
- une configuration connectée dans laquelle la moufle supérieure est connectée à la moufle inférieure pour pouvoir l'accompagner dans des mouvements de montée/descente, et
- une configuration déconnectée dans laquelle la moufle supérieure est déconnectée de la moufle inférieure pour pouvoir rester suspendue au-dessus de la moufle inférieure qui peut effectuer des mouvements de descente/montée sans la moufle supérieure,
   dans lequel la configuration connectée et la configuration déconnectée correspondent respectivement à une configuration double mouflage et à une configuration simple mouflage, ou inversement, du dispositif de levage à double mouflage,
   ledit dispositif de levage à double mouflage étant remarquable en ce que les moyens de connexion réversible comprennent un mécanisme de verrouillage monté sur l'une des deux moufles, et une structure complémentaire de verrouillage montée sur l'autre des deux moufles et propre à coopérer avec le mécanisme de verrouillage ;
   dans lequel la structure complémentaire de verrouillage comprend un ensemble formant gâche présentant au moins un orifice de gâche, et le mécanisme de verrouillage comprend un pêne monté mobile en coulissement le long d'une broche selon un axe principal et comprenant au moins un doigt de verrouillage, où le pêne est également mobile en pivotement autour de la broche et de l'axe principal entre :
      - un état de verrouillage, appliqué en configuration connectée, avec le doigt de verrouillage à l'intérieur de l'orifice de gâche concerné, et
      - un état de déverrouillage, appliqué en configuration déconnectée, avec le doigt de verrouillage hors de l'orifice de gâche concerné pour autoriser un rapprochement relatif et un éloignement relatif entre les deux moufles,
   et dans lequel le mécanisme de verrouillage et la structure complémentaire de verrouillage comprennent des éléments de guidage respectifs coopérant ensemble pour convertir un rapprochement relatif et un éloignement relatif entre les deux moufles en des coulissements et rotations concomitantes du pêne.

Ainsi, l'invention propose des moyens de connexion réversible qui sont conformés pour convertir des mouvements de montée/descente de la moufle inférieure (mouvements de translation verticale) en des mouvements de rotation du pêne, ce qui va permettre de connecter/déconnecter les deux moufles aisément, et ce de manière sécurisée et fiable car peu de pièces mobiles sont nécessaires, seul le pêne étant mobile, et aussi ce qui permet d'opérer une cinématique de changement de mouflage uniquement grâce au mouvement de levage permettant la montée/descente de la moufle inférieure.

Il est ainsi à noter que le pêne passe d'un état de verrouillage à un état de déverrouillage en effectuant une rotation de verrouillage, et passe d'un état de déverrouillage à un état de verrouillage en effectuant une rotation de déverrouillage, où c'est la montée/descente de la moufle inférieure qui va permettre de faire pivoter le pêne.

Par ailleurs, les phases de connexion/déconnexion peuvent être automatisées facilement, car il suffit de commander les mouvements de montée/descente de la moufle inférieure (en commandant simplement le mouvement de levage, comme par exemple en commandant le système motorisé du treuil de levage) pour passer d'une configuration déconnectée à une configuration connectée, et inversement.

Il est également à noter que l'invention permet d'effectuer un changement de mouflage sans besoin d'une pièce fixée sur la flèche, car les moyens de connexion réversible sont intégrés aux deux moufles, permettant ainsi d'opérer un changement de mouflage sur toute la portée de la flèche.

Dans une réalisation particulière, la structure complémentaire de verrouillage comprend un arrêtoir contre lequel le pêne peut venir en butée lors d'un rapprochement relatif entre les deux moufles pour un coulissement du pêne dans un premier sens de coulissement, et le mécanisme de verrouillage comprend un élément de contrainte élastique, comme par exemple un ressort, sollicitant le pêne en coulissement dans un second sens de coulissement, opposé au premier sens de coulissement.

Ainsi, il suffit de lever/descendre la moufle inférieure pour une mise en butée ou non du pêne contre cet arrêtoir, avec l'élément de contrainte élastique qui agit à l'encontre d'une poussée exercée par l'arrêtoir sur le pêne, ce qui fiabilise les mouvements et permet des manoeuvres simples lors des phases de connexion/déconnexion.

Selon une caractéristique, les éléments de guidage comprennent des éléments de guidage complémentaires prévus sur le mécanisme de verrouillage pour coopérer en appui glissant afin de convertir un coulissement du pêne dans le premier sens de coulissement en une première rotation concomitante du pêne, et un coulissement du pêne dans le second sens de coulissement en une seconde rotation concomitante du pêne.

Ainsi, lorsque le pêne coulisse (sous l'action de l'arrêtoir ou de l'élément de contrainte élastique), ce dernier pivote concomitamment pour venir en prise avec l'élément formant gâche ou pour se dégager de l'élément formant gâche. Dans ce mode de réalisation, il est à noter que la rotation de verrouillage se décompose en une combinaison de la première rotation et de la seconde rotation, et de même la rotation de déverrouillage se décompose aussi en une combinaison de la première rotation et de la seconde rotation.

Selon une variante, la rotation de verrouillage s'effectue en une seule rotation, et de même la rotation de déverrouillage s'effectue aussi en une seule rotation.

Selon une possibilité, la première rotation et la seconde rotation s'opèrent dans le même sens de rotation.

Ainsi, il suffit d'enchaîner la première rotation puis la seconde rotation, donc d'enchaîner le coulissement du pêne selon le premier sens de coulissement puis le second sens de coulissement, pour faire passer le pêne d'un état de verrouillage à un état de déverrouillage, et inversement.

Selon une variante, la première rotation et la seconde rotation s'opèrent dans des sens de rotation opposés.

Selon une autre possibilité, une succession de la première rotation et de la seconde rotation conduit à une rotation globale du pêne selon une amplitude angulaire globale qui est équivalente à 90 degrés ou à 90 degrés plus N fois 180 degrés, N étant un entier non nul.

Ainsi, un enchaînement de la première rotation puis de la seconde rotation conduit à un pivotement à 90 degrés du pêne, ou de 270 degrés, ..., de sorte que le pêne se trouve à l'orthogonal.

Avantageusement, la première rotation s'opère selon une première amplitude angulaire et la seconde rotation s'opère selon une seconde amplitude angulaire, où la première amplitude angulaire et la seconde amplitude angulaire sont chacune équivalentes à 45 degrés.

De manière générale, la combinaison de la première amplitude angulaire et de la seconde amplitude angulaire conduit à une amplitude angulaire globale qui est équivalente à 90 degrés ou à 90 degrés plus N fois 180 degrés, N étant un entier non nul.

Dans un mode de réalisation particulier, le mécanisme de verrouillage comprend :
- la broche s'étendant selon l'axe principal et munie d'une extrémité libre présentant une butée d'arrêt pour le pêne ;
- le pêne monté mobile en rotation et en coulissement autour de la broche selon l'axe principal, ledit pêne comprenant l'au moins un doigt de verrouillage s'étendant transversalement par rapport à l'axe principal, où le pêne présente une extrémité distale en regard de la butée d'arrêt, et une extrémité proximale opposée à l'extrémité distale ; et
- l'élément de contrainte élastique monté sur la broche et venant en appui sur l'extrémité proximale du pêne pour le solliciter en coulissement en direction de la butée d'arrêt selon le second sens de coulissement ;
dans lequel la structure complémentaire de verrouillage comprend un logement de verrouillage dans lequel sont prévus :
- l'arrêtoir contre lequel l'extrémité distale du pêne peut venir en butée lors d'un rapprochement relatif entre les deux moufles, contraignant le pêne a coulisser en direction de l'élément complémentaire de guidage proximal selon le premier sens de coulissement, à l'encontre de l'élément de contrainte élastique ; et
- l'ensemble formant gâche présentant l'au moins un orifice de gâche ;
et dans lequel les éléments de guidage complémentaire comprennent :
- au moins un élément de guidage proximal prévu sur l'extrémité proximale du pêne et au moins un élément complémentaire de guidage proximal prévu sur la broche pour coopérer en appui glissant avec l'élément de guidage proximal afin de convertir un coulissement du pêne en direction de l'élément complémentaire de guidage proximal selon le premier sens de coulissement en la première rotation concomitante du pêne, lors d'un rapprochement relatif entre les deux moufles ;
- au moins un élément de guidage distal prévu sur l'extrémité distale du pêne et au moins un élément complémentaire de guidage distal prévu sur la broche pour coopérer en appui glissant avec l'élément de guidage distal afin de convertir un déplacement du pêne en direction de la butée d'arrêt et de l'élément complémentaire de guidage distal selon le second sens de coulissement en la seconde rotation concomitante du pêne, sous l'effet de l'élément de contrainte élastique lors d'un éloignement relatif entre les deux moufles.

Selon une caractéristique, le logement de verrouillage présente une paroi de fond dans laquelle est ménagée une ouverture pour le passage de l'extrémité libre de la broche et de sa butée d'arrêt, cette ouverture étant délimitée par un pourtour formant l'arrêtoir.

Selon une autre caractéristique, l'ensemble formant gâche comprend au moins un flasque latéral délimitant le logement de verrouillage et dans lequel est prévu l'orifice de gâche.

Selon une variante, le flasque latéral s'étend parallèlement à l'axe principal.

Selon une possibilité, le pêne comprend deux doigts de verrouillage, diamétralement opposés selon l'axe principal, et l'ensemble formant gâche comprend deux flasques latéraux en vis-à-vis, disposés de part et d'autre de l'arrêtoir, et dans lesquels sont prévus deux orifices de gâche respectifs en vis-à-vis.

Selon une autre possibilité, le pêne comprend :
- une pièce interne montée autour de la broche et sur laquelle sont prévus l'au moins un élément de guidage distal et l'au moins un élément de guidage proximal ; et
- un manchon externe qui entoure la pièce interne et duquel saille l'au moins un doigt de verrouillage, où l'élément de contrainte élastique prend appui sur ledit manchon externe.

Ainsi, le manchon externe protège la pièce interne et dont les éléments de guidage distal et proximal.

Avantageusement, l'au moins un doigt de verrouillage est fixé à la pièce interne et traverse le manchon externe.

Autrement dit, le ou les doigts de verrouillage est ou sont fixés à la pièce interne et traverse(nt) le manchon externe.

Dans une réalisation avantageuse, l'au moins un élément de guidage proximal comprend plusieurs rampes proximales réparties successivement autour de l'axe principal sur l'extrémité proximale du pêne, et l'au moins un élément complémentaire de guidage proximal comprend une ou plusieurs goupilles proximales en saillie radiale sur la broche afin de venir en appui glissant sur l'une des rampes proximales.

De même, l'au moins un élément de guidage distal comprend plusieurs rampes distales réparties successivement autour de l'axe principal sur l'extrémité proximale du pêne, et l'au moins un élément complémentaire de guidage distal comprend une ou plusieurs goupilles distales en saillie radiale sur la broche afin de venir en appui glissant sur l'une des rampes distales.

Selon une possibilité, les rampes proximales et les rampes distales sont inclinées selon des sens opposés autour de l'axe principal, de sorte que la première rotation et la seconde rotation du pêne s'opèrent dans le même sens de rotation, lors des conversions des coulissements du pêne selon respectivement le premier sens de coulissement et le second sens de coulissement.

Selon une autre possibilité, l'au moins un doigt de verrouillage s'étend orthogonalement à l'axe principal, et l'au moins un orifice de gâche comprend une première section oblongue selon une direction perpendiculaire à l'axe principal et perpendiculaire au doigt de verrouillage en état de verrouillage.

Une telle première section oblongue favorise le débattement angulaire du ou des doigts de verrouillage.

Selon une autre possibilité, l'au moins un orifice de gâche comprend une seconde section oblongue selon une direction parallèle à l'axe principal, disposé au milieu de la première section oblongue.

Une telle seconde section oblongue permet de suivre le pêne, et donc le ou les doigts de verrouillage, lors du coulissement du pêne.

L'invention se rapporte également à un engin de levage, comme par exemple une grue, comprenant une flèche et un dispositif de levage à double mouflage conformé pour lever/abaisser une charge le long de la flèche, ledit dispositif de levage à double mouflage étant conforme à l'invention, dans lequel la moufle inférieure est suspendue sur la flèche par un câble de levage relié à un treuil de levage pour faire monter/descendre la moufle inférieure, ce câble de levage passant par la moufle supérieure, et dans lequel :
- partant de la configuration déconnectée avec la moufle supérieure suspendue au-dessus de la moufle inférieure et avec le pêne en état de déverrouillage, ladite moufle inférieure peut être déplacée de sorte que les éléments de guidage respectifs coopèrent ensemble pour faire coulisser et pivoter concomitamment le pêne afin de l'amener en état de verrouillage pour atteindre la configuration connectée ; et
- partant de la configuration connectée avec le pêne en état de verrouillage, ladite moufle inférieure peut être déplacée de sorte que les éléments de guidage respectifs coopèrent ensemble pour faire coulisser et pivoter concomitamment le pêne afin de l'amener en état de déverrouillage pour atteindre la configuration déconnectée.

Dans la mesure où le treuil de levage permet de faire monter/descendre la moufle inférieure, alors les changements de configuration entre la configuration connectée et la configuration connectée (donc entre la configuration double mouflage et la configuration simple mouflage) s'opèrent uniquement en commandant le treuil de levage, procurant une simplicité avantageuse à l'invention.

Dans une réalisation particulière :
- partant de la configuration déconnectée, la moufle inférieure peut être montée pour un rapprochement relatif entre les deux moufles jusqu'à ce que la moufle supérieure soit en butée haute sur la flèche et que le pêne soit en butée contre l'arrêtoir afin de faire coulisser le pêne dans le premier sens de coulissement et de le faire pivoter concomitamment selon la première rotation du pêne, puis ladite moufle inférieure peut être descendue de sorte que ledit pêne coulisse dans le second sens de coulissement sous la sollicitation de l'élément de contrainte élastique et pivote concomitamment selon la seconde rotation du pêne, amenant ainsi le pêne en état de verrouillage ; et
- partant de la configuration connectée, ladite moufle inférieure peut être montée jusqu'à ce que la moufle supérieure soit en butée haute sur la flèche et que le pêne soit en butée contre l'arrêtoir afin de faire coulisser le pêne dans le premier sens de coulissement et de le faire pivoter concomitamment selon la première rotation du pêne, puis ladite moufle inférieure peut être descendue de sorte que ledit pêne coulisse dans le second sens de coulissement sous la sollicitation de l'élément de contrainte élastique et pivote concomitamment selon la seconde rotation du pêne, amenant ainsi le pêne en état de déverrouillage.

Avantageusement, l'engin de levage comprend un chariot distributeur monté mobile sur la flèche et relié à un système de distribution propre à déplacer le chariot distributeur le long de la flèche selon une direction avant et une direction arrière opposées, et dans lequel la moufle inférieure est suspendue sur ledit chariot distributeur par le câble de levage.

L'invention concerne aussi un procédé de levage d'une charge dans un engin de levage conforme à l'invention, comprenant :
- une phase de connexion pour un passage de la configuration déconnectée vers la configuration connectée, au cours de laquelle la moufle inférieure est déplacée de sorte que les éléments de guidage respectifs coopèrent ensemble pour faire coulisser et pivoter concomitamment le pêne afin de l'amener en état de verrouillage pour atteindre la configuration connectée ; et
- une phase de déconnexion pour un passage de la configuration connectée vers la configuration déconnectée, au cours de laquelle la moufle inférieure est déplacée de sorte que les éléments de guidage respectifs coopèrent ensemble pour faire coulisser et pivoter concomitamment le pêne afin de l'amener en état de déverrouillage pour atteindre la configuration déconnectée.

Dans une réalisation particulière :
- partant de la configuration déconnectée, ladite moufle inférieure peut être montée pour un rapprochement relatif entre les deux moufles jusqu'à ce que la moufle supérieure soit en butée haute sur la flèche et que le pêne soit en butée contre l'arrêtoir afin de faire coulisser le pêne dans le premier sens de coulissement et de le faire pivoter concomitamment selon la première rotation du pêne, puis ladite moufle inférieure peut être descendue de sorte que ledit pêne coulisse dans le second sens de coulissement sous la sollicitation de l'élément de contrainte élastique et pivote concomitamment selon la seconde rotation du pêne, amenant ainsi le pêne en état de verrouillage ; et
- partant de la configuration connectée, ladite moufle inférieure peut être montée jusqu'à ce que la moufle supérieure soit en butée haute sur la flèche et que le pêne soit en butée contre l'arrêtoir afin de faire coulisser le pêne dans le premier sens de coulissement et de le faire pivoter concomitamment selon la première rotation du pêne, puis ladite moufle inférieure peut être descendue de sorte que ledit pêne coulisse dans le second sens de coulissement sous la sollicitation de l'élément de contrainte élastique et pivote concomitamment selon la seconde rotation du pêne, amenant ainsi le pêne en état de déverrouillage.

Avantageusement, les déplacements de la moufle inférieure, dans la phase de connexion et dans la phase de déconnexion, sont automatisés.

Selon une variante, dans la phase de connexion et dans la phase de déconnexion, les déplacements de la moufle inférieure sont pilotés à vitesse réduite, en-dessous d'un seuil de vitesse prédéfini.

D'autres caractéristiques et avantages de la présente invention apparaîtront à la lecture de la description détaillée ci-après, d'un exemple de mise en oeuvre non limitatif, faite en référence aux figures annexées dans lesquelles :
[Fig 1] est une vue schématique en perspective d'un dispositif de levage à double mouflage selon l'invention, en situation suspendue sur un chariot de distribution, dans une configuration connectée (à gauche) et dans une configuration déconnectée (à droite) ;
[Fig 2] est une vue schématique en perspective d'une moufle supérieure du dispositif de levage à double mouflage de la Figure 1, dans une version non éclatée (à gauche) et dans une version éclatée (à droite) avec un zoom en bas sur le pêne ;
[Fig 3] est une vue schématique partielle et en perspective de la moufle supérieure, avec des éléments en transparence et avec le pêne en état de verrouillage ;
[Fig 4] est une vue schématique partielle et en perspective de la moufle supérieure, avec des éléments en transparence et avec le pêne en état de verrouillage, selon un autre point de vue que la Figure 3 ;
[Fig 5] est une vue schématique partielle et en perspective de la moufle supérieure, avec des éléments ôtés ou en transparence et avec le pêne en état de verrouillage, selon un autre point de vue que les Figures 3 et 4 ;
[Fig 6] est une vue schématique partielle et en perspective de la moufle supérieure, avec des éléments ôtés ou en transparence et avec le pêne en état de déverrouillage ;
[Fig 7] est une vue schématique partielle et en perspective de la moufle supérieure, avec des éléments ôtés ou en transparence et avec le pêne en état de déverrouillage, selon un autre point de vue que la Figure 6 ;
[Fig 8] est une vue schématique partielle et en perspective de la moufle inférieure, avec un flasque ôté pour des raisons de clarté ;
[Fig 9] est une vue schématique partielle et en perspective du dispositif de levage à double mouflage de la Figure 1, dans une configuration déconnectée, avec à gauche une vue quasiment complète et à droite une vue zoomée sur les moyens de connexion réversible ;
[Fig 10] est une vue schématique équivalente à celle de la Figure 9, au début d'une première étape d'une phase de déconnexion qui fait suite à la configuration déconnectée de la Figure 9, au cours de laquelle la moufle inférieure est montée jusqu'à ce que le pêne soit en butée contre l'arrêtoir ;
[Fig 11] est une vue schématique équivalente à celle des Figures 9 et 10, au milieu de la première étape de la phase de déconnexion, au cours la moufle inférieure continue de monter de sorte que le pêne commence sa première rotation ; et
[Fig 12] est une vue schématique équivalente à celle des Figures 9 à 11, à la fin de la première étape de la phase de déconnexion, au cours la moufle inférieure finit sa montée de sorte que le pêne termine sa première rotation ;
[Fig 13] est une vue schématique équivalente à celle des Figures 9 à 12, pendant une deuxième étape de la phase de déconnexion qui fait suite à la première étape des Figures 10 à 12, au cours de laquelle la moufle inférieure commence à descendre ;
[Fig 14] est une vue schématique équivalente à celle des Figures 9 à 13, au milieu de la deuxième étape de la phase de déconnexion, au cours la moufle inférieure continue de descendre de sorte que le pêne effectue sa seconde rotation et atteint ainsi son état de verrouillage dans les premières sections oblongues des orifices de gâche ;
[Fig 15] est une vue schématique équivalente à celle des Figures 9 à 14, à la fin de la deuxième étape de la phase de déconnexion, au cours la moufle inférieure finit sa descente de sorte que le pêne remonte dans les secondes sections oblongues des orifices de gâche, finalisant la connexion entre les moufles.

En référence à la Figure 1, un dispositif de levage à double mouflage 1 selon l'invention est prévu pour un engin de levage, comme par exemple une grue, qui présente une flèche (non illustrée) et un chariot distributeur 9 monté mobile sur la flèche et relié à un système de distribution propre à déplacer le chariot distributeur 9 le long de la flèche selon une direction avant et une direction arrière opposées ; ce système de distribution étant par exemple un treuil de distribution qui coopère avec un câble de distribution pour le déplacement du chariot distributeur 9.

Ce dispositif de levage à double mouflage 1 comprend deux moufles 3, 4, à savoir :
- une moufle inférieure 3 solidaire d'un crochet de levage 30 prévu pour accrocher une charge, où la moufle inférieure 3 est suspendue au chariot distributeur 9 (et donc est suspendue sur la flèche) par un câble de levage (non illustré) relié à un treuil de levage pour faire monter/descendre la moufle inférieure 3 ; et
- une moufle supérieure 4 par laquelle passe le câble de levage, la moufle supérieure 4 étant aussi suspendue au chariot distributeur 9.

Aussi, la moufle inférieure 3 supporte des moyens inférieurs de renvoi de câble, comme par exemple deux poulies 31, pour le passage du câble de levage, et la moufle supérieure 4 supporte des moyens supérieurs de renvoi de câble, comme par une poulie 41, pour le passage du câble de levage. Ainsi, le dispositif de levage à double mouflage 1 est conformé pour lever/abaisser une charge le long de la flèche de l'engin de levage.

Les deux moufles 3, 4 sont équipées de moyens de connexion réversible pour être configurables réversiblement entre :
- une configuration connectée (illustrée sur la Figure 1 à gauche) dans laquelle la moufle supérieure 4 est connectée à la moufle inférieure 3 pour pouvoir l'accompagner dans des mouvements de montée/descente selon un axe principal d'extension verticale, et
- une configuration déconnectée (illustrée sur la Figure 1 à droite) dans laquelle la moufle supérieure 4 est déconnectée de la moufle inférieure 3 pour pouvoir rester suspendue au-dessus de la moufle inférieure 3 qui peut effectuer des mouvements de descente/montée seule sans la moufle supérieure 4.

Selon le passage du câble de levage dans les moyens inférieurs de renvoi de câble prévus sur la moufle inférieure 3 et dans les moyens supérieurs de renvoi de câble prévus sur la moufle supérieure 4, la configuration connectée et la configuration déconnectée correspondent respectivement à une configuration double mouflage et à une configuration simple mouflage, ou inversement, du dispositif de levage à double mouflage 1 ; la configuration simple mouflage étant associée à un soutien du crochet 30 (et donc de la charge) par deux brins de levage du câble de levage, et la configuration double mouflage étant associée à un soutien du crochet 30 (et donc de la charge) par quatre brins de levage du câble de levage.

La moufle supérieure 4 supporte, en partie haute, une butée supérieure 43 adaptée pour venir en butée contre le chariot distributeur 9, lorsque la moufle supérieure 4 est en butée haute sur la flèche, seule sans la moufle inférieure 3. Pour ce faire, et comme visible en Figure 1, il est prévu une fente 90, sur le dessous du chariot distributeur 9, dans laquelle vient s'engager et buter la butée supérieure 43.

Les moyens de connexion réversible comprennent un mécanisme de verrouillage 5 monté sur la moufle inférieure 3, et une structure complémentaire de verrouillage 6 montée sur la moufle supérieure 4 et propre à coopérer avec le mécanisme de verrouillage 5.

En référence à la Figure 8, la structure complémentaire de verrouillage 6 fait partie de la moufle inférieure 3 et elle est prévue au-dessus des moyens inférieurs de renvoi de câble, donc en au-dessus des deux poulies 31 dans l'exemple illustré. Cette structure complémentaire de verrouillage 6 comprend un bâti 60 présentant deux parois 61 en vis-à-vis (seul une paroi 61 est visible en Figure 8) et dans lequel est prévu un logement de verrouillage 62 ouvert sur le dessus de la moufle inférieure 3, en regard de la moufle supérieure 4. Il est à noter que les deux poulies 31 sont montées entre les parois 61.

Le logement de verrouillage 62 se présente sous la forme d'une gorge de forme allongée selon l'axe principal (donc selon une direction verticale), débouchant sur un rebord supérieur 63 du bâti 60.

Ce bâti 60 comprend un ensemble formant gâche pourvu de deux flasques latéraux 64 en vis-à-vis, s'étendant parallèlement à l'axe principal (donc selon une direction verticale) et orthogonales aux parois 61, où ces deux flasques latéraux 64 délimitent latéralement le logement de verrouillage 62. Des orifices de gâche 65 sont ménagés en vis-à-vis dans les flasques latéraux 64 respectives, de sorte que cet ensemble formant gâche présente deux orifices de gâche 65 en regard l'un de l'autre.

Ce bâti 60 comprend également une paroi de fond 66 dans laquelle est ménagée une ouverture 67 délimitée par un pourtour formant un arrêtoir 68. Cette paroi de fond 66 s'étend entre les deux flasques latéraux 64, orthogonalement à l'axe principal. Ainsi, les deux flasques latéraux 64 sont disposés de part et d'autre de cet arrêtoir 68.

Chaque orifice de gâche 65 présente une forme générale de « T » à l'envers, et comprend une première section oblongue 651 selon une direction perpendiculaire à l'axe principal, et une seconde section oblongue 652 selon une direction parallèle à l'axe principal, disposé au milieu de la première section oblongue 651 ; où cette seconde section oblongue 652 s'étend vers le haut (en direction de la moufle supérieure 4) depuis le milieu de la première section oblongue 651.

En référence aux Figures 2 à 7, le mécanisme de verrouillage 5 fait partie de la moufle supérieure 4 et il est prévue en-dessous des moyens supérieurs de renvoi de câble, donc en-dessous de la poulie 41 dans l'exemple illustré. Ce mécanisme de verrouillage 5 comprend :
- une broche 50 montée fixement sur la moufle supérieure 4, s'étendant selon l'axe principal et munie d'une extrémité libre présentant une butée d'arrêt 51 de section élargie ;
- un pêne 52 monté mobile en coulissement autour de la broche 50 selon l'axe principal et également mobile en pivotement autour de la broche 50 et de l'axe principal, où ce pêne 52 est disposé au-dessus de la butée d'arrêt 51 qui forme ainsi une butée pour le pêne 52 ;
- un élément de contrainte élastique 53 monté sur la broche 50 et sollicitant le pêne 62 en coulissement en direction de la butée d'arrêt 51.

Le pêne 52 présente une extrémité distale 521 en regard de la butée d'arrêt 51, et une extrémité proximale 522 opposée à l'extrémité distale 521. L'élément de contrainte élastique 53 se présente sous la forme d'un ressort monté autour de la broche 50 et venant en appui sur cette extrémité proximale 522 du pêne 52 pour le solliciter en coulissement en direction de la butée d'arrêt 51 selon un sens de coulissement appelé par la suite second sens de coulissement (coulissement vers le bas dans l'exemple illustré).

En référence à la Figure 2, le pêne 52 comprend une pièce interne 54 de forme cylindrique, montée autour de la broche 50 et apte à coulisser le long de la broche 50 et à tourner autour de la broche 50. Cette pièce interne 54 supporte deux doigts de verrouillage 55 s'étendant transversalement par rapport à l'axe principal, et plus précisément orthogonalement à l'axe principal. Les deux doigts de verrouillage 55 sont diamétralement opposés selon l'axe principal. Le pêne 52 comprend également un manchon externe 56 qui entoure la pièce interne 54, où les deux doigts de verrouillage 55 traversent le manchon externe 56 pour saillir extérieurement de ce manchon externe 56. Il est à noter que l'élément de contrainte élastique 53 prend appui sur ce manchon externe 56, via une coiffe 560. Chacun des deux doigts de verrouillage 55 peut être formé d'une tige traversant à la fois le manchon externe 56 et la pièce interne 54, sans pour autant s'engager dans la broche 50 pour ne pas gêner le coulissement et la rotation du pêne 52 autour de la broche 50.

Il est à noter que l'ensemble comprenant la broche 50 et le pêne 52 est adapté pour s'engager à l'intérieur du logement de verrouillage 62 de la structure complémentaire de verrouillage 6 lors d'un rapprochement relatif entre les deux moufles 3, 4, jusqu'à ce que la butée d'arrêt 51 s'engage à l'intérieur de l'ouverture 67 prévue dans la paroi de fond 66 et qu'ensuite l'extrémité distale 521 du pêne 52 vient en butée contre le pourtour de l'ouverture formant l'arrêtoir 68 et qu'ainsi le pêne 52 coulisse dans un premier sens de coulissement (coulissement vers le haut dans l'exemple illustré) sous l'effet de la poussée exercée par l'arrêtoir 68. Aussi, il est à noter que l'ouverture 67 est dimensionnée pour le passage de l'extrémité libre de la broche 50 et de sa butée d'arrêt 51.

A l'inverse, en l'absence d'une telle poussée exercée par l'arrêtoir 68 sur le pêne 52, et donc lors d'un éloignement relatif entre les deux moufles 3, 4, l'élément de contrainte élastique 53 sollicite le pêne 52 en coulissement dans le second sens de coulissement (pour rappel coulissement vers le bas dans l'exemple illustré), opposé au premier sens de coulissement.

Par ailleurs, le mécanisme de verrouillage 5 comprend des éléments de guidage complémentaires prévus pour coopérer en appui glissant afin de :
- convertir un coulissement du pêne 52 dans le premier sens de coulissement en une première rotation concomitante du pêne 52, et
- convertir un coulissement du pêne 52 dans le second sens de coulissement, opposé au premier sens de coulissement, en une seconde rotation concomitante du pêne 52.

Ces éléments de guidage complémentaires comprennent les moyens suivants conformés pour convertir un coulissement du pêne 52 dans le premier sens de coulissement en une première rotation concomitante du pêne 52 :
- plusieurs rampes proximales 57 ménagées sur la pièce interne 54, au niveau de l'extrémité proximale 522 du pêne 52, et plus précisément sur un bord périphérique proximal (tourné vers le haut dans l'exemple illustré) de la pièce interne 54, où ces rampes proximales 57 sont réparties successivement autour de l'axe principal et forment des éléments de guidage proximal ; et
- deux goupilles proximales 570 en saillie radiale sur la broche 50, disposées en regard de l'extrémité proximale 522 du pêne 52 (donc disposées au-dessus du pêne 52 dans l'exemple illustré), où ces goupilles proximales 570 forment des éléments complémentaires de guidage proximal conformés pour venir en appui glissant sur les rampes proximales 57 lorsque le pêne 52 coulisse selon le premier sens de coulissement, de sorte que les rampes proximales 570 vont glisser le long des goupilles proximales 570 et vont ainsi faire tourner le pêne 52 selon la première rotation.

Ces éléments de guidage complémentaires comprennent les moyens suivants conformés pour convertir un coulissement du pêne 52 dans le second sens de coulissement en une seconde rotation concomitante du pêne 52 :
- plusieurs rampes distales 58 ménagées sur la pièce interne 54, au niveau de l'extrémité distale 521 du pêne 52, et plus précisément sur un bord périphérique distal (tourné vers le bas dans l'exemple illustré) de la pièce interne 54, où ces rampes distales 58 sont réparties successivement autour de l'axe principal et forment des éléments de guidage distal ; et
- deux goupilles distales 580 en saillie radiale sur la broche 50, disposées en regard de l'extrémité distale 521 du pêne 52 (donc disposées en-dessous du pêne 52 dans l'exemple illustré), où ces goupilles distales 580 forment des éléments complémentaires de guidage distal conformés pour venir en appui glissant sur les rampes distales 58 lorsque le pêne 52 coulisse selon le second sens de coulissement, de sorte que les rampes distales 58 vont glisser le long des goupilles distales 580 et vont ainsi faire tourner le pêne 52 selon la seconde rotation.

Il est à noter que les formes, dimensions et positionnements des rampes proximales 57, des rampes distales 58, des goupilles proximales 570 et des goupilles distales 580, sont telles que la première rotation et la seconde rotation s'opèrent dans le même sens de rotation, et que la première rotation s'opère selon une première amplitude angulaire de 45 degrés et la seconde rotation s'opère selon une seconde amplitude angulaire de 45 degrés. Aussi, une succession de la première rotation et de la seconde rotation conduit à une rotation globale du pêne 52 selon une amplitude angulaire globale qui est équivalente à 90 degrés.

Il est ainsi prévu que les rampes proximales 57 et les rampes distales 58 sont inclinées selon des sens opposés autour de l'axe principal, afin que la première rotation et la seconde rotation du pêne 52 s'opèrent dans le même sens de rotation. Par ailleurs, les rampes proximales 57 et les rampes distales 58 définissent chacune des profilés en dents de scie sur les bords périphériques proximal et distal respectifs de la pièce interne 54, avec des sommets (en forme de pointe) et des fonds.

Comme cela décrit ultérieurement, le pêne 52 est mobile en pivotement autour de la broche 50 et de l'axe principal entre :
- un état de verrouillage (visible sur les Figures 2 à 5), appliqué en configuration connectée, dans lequel les doigts de verrouillage 55 sont adaptés pour s'étendre à l'intérieur des orifices de gâche 65 concernés, et
- un état de déverrouillage (visible sur les Figures 6 et 7), appliqué en configuration déconnectée, dans lequel les doigts de verrouillage 55 sont adaptés pour s'étendre hors des orifices de gâche 65 concernés pour autoriser un rapprochement relatif et un éloignement relatif entre les deux moufles 3, 4.

Dans l'état de déverrouillage, les doigts de verrouillage 55 s'étendent parallèlement aux flasques latéraux 64, de sorte que l'ensemble comprenant la broche 50 et le pêne 52 peut s'engager à l'intérieur du logement de verrouillage 62 (lors d'un rapprochement relatif entre les deux moufles 3, 4), et inversement peut se dégager du logement de verrouillage 62 (lors d'un éloignement relatif entre les deux moufles 3, 4), sans que les doigts de verrouillage 55 ne viennent buter contre les flasques latéraux 64.

Dans l'état de verrouillage, les doigts de verrouillage 55 ont pivoté de 90 degrés autour de l'axe principal, comparativement à l'état de déverrouillage, de sorte que les doigts de verrouillage 55 peuvent s'engager à travers les orifices de gâche 65 concernés qui sont prévus dans les flasques latéraux 64.

Ainsi, les éléments de guidage complémentaires (rampes proximales 57, rampes distales 58, goupilles proximales 570 et goupilles distales 580), ainsi que l'arrêtoir 68 et l'élément de contrainte élastique 53 forment des éléments de guidage respectifs ensemble pour convertir un rapprochement relatif et un éloignement relatif entre les deux moufles 3, 4, en des coulissements et rotations concomitantes du pêne 52, pour faire passer ce pêne 52 d'un état de verrouillage à un état de déverrouillage, et inversement, et donc pour passer d'une configuration connectée vers un configuration déconnectée, et inversement.

Le mécanisme de verrouillage 5 comprend également deux parois fendues 59, disposées de part et d'autre de la broche 50, qui présentent chacune une fente ouverte sur le dessous (en regard de la moufle inférieure 3), avec une embouchure évasée 590 adaptée pour que le bâti 60 s'engage à l'intérieur des fentes de ces parois fendues 59 lors d'un rapprochement relatif entre les deux moufles 3, 4 (comme visible en Figure 10), favorisant ainsi un centrage de la broche 50 et du pêne 52 avec le logement de verrouillage 62 de la structure complémentaire de verrouillage 6.

La suite de la description porte sur une phase de connexion pour le passage de la configuration déconnectée vers la configuration connectée, en référence aux Figures 9 à 15.

En référence à la Figure 9, dans la configuration déconnectée, la moufle supérieure 4 est suspendue au-dessus de la moufle inférieure 3, avec la moufle inférieure 4 en butée haute sur la flèche. Dans cette configuration déconnectée, le pêne 52 est dans son état de déverrouillage, sous l'action de l'élément de contrainte élastique 53, avec les goupilles distales 580 qui sont au fond des rampes distales 58, et avec les goupilles proximales 570 qui sont à distance et face des sommets des rampes proximales 57 (come visible sur les Figures 6 et 7).

Pour passer de la configuration déconnectée vers la configuration connectée, la moufle inférieure 3 commence par être remontée, comme schématisé par la flèche MO, pour un rapprochement relatif entre les deux moufles 3, 4, jusqu'à ce que la butée d'arrêt 51 s'engage à l'intérieur de l'ouverture 67 prévue dans la paroi de fond 66 (comme visible sur la Figure 10) et qu'ensuite l'extrémité distale 521 du pêne 52 vient en butée contre le pourtour de l'ouverture 67 formant l'arrêtoir 68 et qu'ainsi le pêne 52 coulisse dans le premier sens de coulissement (coulissement vers le haut dans l'exemple illustré) sous l'effet de la poussée exercée par l'arrêtoir 68.

Du fait de ce coulissement du pêne 52 dans le premier sens de coulissement, les rampes distales 58 quittent le contact avec les goupilles distales 580, et par contre les rampes proximales 57 viennent au contact avec les goupilles proximales 570, faisant ainsi pivoter le pêne 52 selon la première rotation de 45 degrés, ainsi que visible sur les Figures 11 et 12. A la fin de cette première rotation, les goupilles proximales 570 sont au fond des rampes proximales 57 et les goupilles distales 580 sont à distance et en face des sommets des rampes distales 58.

En référence à la Figure 13, la moufle inférieure 3 est alors déplacée en descente, comme schématisé par la flèche DE, de sorte que l'arrêtoir 68 descend avec la moufle inférieure 68, ce qui permet à l'élément de contrainte élastique 53 de faire coulisser le pêne 52 dans le second sens de coulissement (coulissement vers le bas dans l'exemple illustré).

Du fait de ce coulissement du pêne 52 dans le second sens de coulissement, les rampes proximales 57 quittent le contact avec les goupilles proximales 570, et par contre les rampes distales 58 viennent au contact avec les goupilles distales 580, faisant ainsi pivoter le pêne 52 selon la seconde rotation de 45 degrés, ainsi que visible sur les Figures 13 et 14. A la fin de cette seconde rotation, les goupilles distales 580 sont au fond des rampes distales 58 et les goupilles proximales 570 sont à distance et en face des sommets des rampes proximales 57 (comme illustré en Figure 5), et aussi les doigts de verrouillage 55 sont engagés à l'intérieur des premières sections oblongues 651 des orifices de gâche 65 respectifs ; le pêne 52 étant alors dans son état de verrouillage.

En référence à la Figure 15, la moufle inférieure 3 continue d'être déplacée en descente, comme schématisé par la flèche DE, jusqu'à ce que aussi les doigts de verrouillage 55 soient engagés à l'intérieur des secondes sections oblongues 652 des orifices de gâche 65 respectifs, et ainsi la moufle inférieure 3 et la moufle supérieure 4 sont connectées, et alors la moufle inférieure 3 peut continuer de descendre avec la moufle supérieure 4 en configuration connectée.

La suite de la description porte sur une phase de connexion pour le passage de la configuration connectée vers la configuration déconnectée.

Pour passer de la configuration connectée vers la configuration déconnectée, la moufle inférieure 3 est d'abord montée (avec la moufle supérieure 4), jusqu'à ce que la moufle supérieure 4 soit en butée haute sur la flèche, et plus spécifiquement jusqu'à ce que la butée supérieure 43 de la moufle supérieure 4 soit en butée contre le chariot distributeur 9, avec sa butée supérieure 43 engagée dans la fente 90 prévu sur le dessous du chariot distributeur 9. Il est à noter que le pêne 52 est dans son état de verrouillage, avec les doigts de verrouillage 55 qui sont engagés à l'intérieur des secondes sections oblongues 652 des orifices de gâche 65 respectifs.

Une fois la moufle supérieure 4 en butée haute, la moufle inférieure 3 continue de monter, alors que la moufle supérieure 4 est bloquée, de sorte que les doigts de verrouillage 55 atteignent les premières sections oblongues 651 des orifices de gâche 65 respectifs, qu'ensuite la butée d'arrêt 51 s'engage à l'intérieur de l'ouverture 67 prévue dans la paroi de fond 66 et qu'ensuite l'extrémité distale 521 du pêne 52 vient en butée contre le pourtour de l'ouverture formant l'arrêtoir 68 et qu'ainsi le pêne 52 coulisse dans le premier sens de coulissement (coulissement vers le haut dans l'exemple illustré) sous l'effet de la poussée exercée par l'arrêtoir 68.

Ce coulissement du pêne 52 dans le premier sens de coulissement conduit à la première rotation du pêne 52 de 45 degrés, comme déjà décrit par le contact glissant entre les rampes proximales 57 et les goupilles proximales 570.

Dans un deuxième temps, la moufle inférieure 3 est déplacée en descente, de sorte que l'arrêtoir 68 descend avec la moufle inférieure 68, ce qui permet à l'élément de contrainte élastique 53 de faire coulisser le pêne 52 dans le second sens de coulissement.

Ce coulissement du pêne 52 dans le second sens de coulissement conduit à la seconde rotation du pêne 52 de 45 degrés, comme déjà décrit par le contact glissant entre les rampes distales 58 et les goupilles distales 580.

A la fin de ces deux rotations de 45 degrés, les doigts de verrouillage 55 ont pivoté de 90 degrés et sont complètement dégagés des orifices de gâche 65 respectifs ; le pêne 52 étant alors dans son état de déverrouillage. Ainsi, la moufle inférieure 3 et la moufle supérieure 4 sont déconnectées, et alors la moufle inférieure 3 peut continuer de descendre seule dans la configuration déconnectée, sans la moufle supérieure 4 qui reste au niveau du chariot distributeur 9.

Il est ainsi à noter que, en phase de connexion et en phase de déconnexion, seule la commande des mouvements de montée/descente de la moufle inférieure 3 permet de passer d'une configuration connectée vers la configuration déconnectée, et inversement. La commande des mouvements de montée/descente de la moufle inférieure 3 s'opère en commandant le treuil de levage.

Aussi, il est avantageux d'automatiser les déplacements de la moufle inférieure 3, dans la phase de connexion et dans la phase de déconnexion, au moyen d'une unité de contrôle/commande qui pilote le treuil de levage. Dans ce cadre d'une automatisation des phases de connexion et de déconnexion, il est avantageux de prévoir un ou plusieurs capteurs permettant de détecter des positions relatives entre la moufle inférieure 3 et la moufle supérieure 4, comme par exemple un capteur permettant de détecter lorsque la moufle supérieure 4 est en butée haute sur la flèche, et plus spécifiquement lorsque la butée supérieure 43 de la moufle supérieure 4 est en butée contre le chariot distributeur 9. En effet, cette position constitue un point de départ aux mouvements qui suivront dans les phases de connexion et de déconnexion.

Par ailleurs, il est envisageable d'inverser les positions du mécanisme de verrouillage 5 et de la structure complémentaire de verrouillage 6 des moyens de connexion réversible, en ménageant le mécanisme de verrouillage 5 sur la moufle inférieure 3 et en en ménageant la structure complémentaire de verrouillage 6 sur la moufle supérieure 4. Il est également possible de fonctionner avec une seule rotation du pêne 52 pour le mécanisme de verrouillage 5. En variante, il est possible de fonctionner avec d'autres amplitudes ou sens de rotation du pêne 52. Il est également envisageable de prévoir un élément de contrainte élastique 53 autre qu'un ressort, comme par exemple une lame élastique, un mécanisme de rappel, ou autre moyens équivalents.

## Revendications

1. Dispositif de levage à double mouflage (1) pour un engin de levage, comme par exemple une grue, comprenant deux moufles (3, 4), à savoir une moufle inférieure (3) solidaire d'un crochet de levage (30) et une moufle supérieure (4), dans lequel les deux moufles (3, 4) comprennent des moyens de connexion réversible pour être configurables réversiblement entre :
- une configuration connectée dans laquelle la moufle supérieure (4) est connectée à la moufle inférieure (3) pour pouvoir l'accompagner dans des mouvements de montée/descente, et
- une configuration déconnectée dans laquelle la moufle supérieure (4) est déconnectée de la moufle inférieure (3) pour pouvoir rester suspendue au-dessus de la moufle inférieure (3) qui peut effectuer des mouvements de descente/montée sans la moufle supérieure (4),
dans lequel la configuration connectée et la configuration déconnectée correspondent respectivement à une configuration double mouflage et à une configuration simple mouflage, ou inversement, du dispositif de levage à double mouflage (1),
dans lequel les moyens de connexion réversible comprennent un mécanisme de verrouillage (5) monté sur l'une des deux moufles (3, 4), et une structure complémentaire de verrouillage (6) montée sur l'autre des deux moufles (3, 4) et propre à coopérer avec le mécanisme de verrouillage (5) ;
ledit dispositif de levage à double mouflage (1) étant **caractérisé en ce que** la structure complémentaire de verrouillage (6) comprend un ensemble formant gâche présentant au moins un orifice de gâche (65), et le mécanisme de verrouillage (5) comprend un pêne (52) monté mobile en coulissement le long d'une broche (50) selon un axe principal et comprenant au moins un doigt de verrouillage (55), où le pêne (52) est également mobile en pivotement autour de la broche (50) et de l'axe principal entre :
- un état de verrouillage, appliqué en configuration connectée, avec le doigt de verrouillage (55) à l'intérieur de l'orifice de gâche (65) concerné, et
- un état de déverrouillage, appliqué en configuration déconnectée, avec le doigt de verrouillage (55) hors de l'orifice de gâche (65) concerné pour autoriser un rapprochement relatif et un éloignement relatif entre les deux moufles (3, 4),
et dans lequel le mécanisme de verrouillage (5) et la structure complémentaire de verrouillage (6) comprennent des éléments de guidage (57, 58, 570, 580, 68) respectifs coopérant ensemble pour convertir un rapprochement relatif et un éloignement relatif entre les deux moufles (3, 4) en des coulissements et rotations concomitantes du pêne (52).

2. Dispositif de levage à double mouflage (1) selon la revendication 1, dans lequel la structure complémentaire de verrouillage (6) comprend un arrêtoir (68) contre lequel le pêne (52) peut venir en butée lors d'un rapprochement relatif entre les deux moufles (3, 4) pour un coulissement du pêne (52) dans un premier sens de coulissement, et le mécanisme de verrouillage (5) comprend un élément de contrainte élastique (53), comme par exemple un ressort, sollicitant le pêne (52) en coulissement dans un second sens de coulissement, opposé au premier sens de coulissement.

3. Dispositif de levage à double mouflage (1) selon la revendication 2, dans lequel les éléments de guidage comprennent des éléments de guidage complémentaires (57, 58, 570, 580) prévus sur le mécanisme de verrouillage (5) pour coopérer en appui glissant afin de convertir un coulissement du pêne (52) dans le premier sens de coulissement en une première rotation concomitante du pêne (52), et un coulissement du pêne (52) dans le second sens de coulissement en une seconde rotation concomitante du pêne (52).

4. Dispositif de levage à double mouflage (1) selon la revendication 3, dans lequel la première rotation et la seconde rotation s'opèrent dans le même sens de rotation.

5. Dispositif de levage à double mouflage (1) selon l'une quelconque des revendications 3 et 4, dans lequel une succession de la première rotation et de la seconde rotation conduit à une rotation globale du pêne (52) selon une amplitude angulaire globale qui est équivalente à 90 degrés ou à 90 degrés plus N fois 180 degrés, N étant un entier non nul.

6. Dispositif de levage à double mouflage (1) selon la revendication 5, dans lequel la première rotation s'opère selon une première amplitude angulaire et la seconde rotation s'opère selon une seconde amplitude angulaire, où la première amplitude angulaire et la seconde amplitude angulaire sont chacune équivalentes à 45 degrés.

7. Dispositif de levage à double mouflage (1) selon l'une quelconque des revendications 3 à 6, dans lequel le mécanisme de verrouillage (5) comprend :
- la broche (50) s'étendant selon l'axe principal et munie d'une extrémité libre présentant une butée d'arrêt (51) pour le pêne (52) ;
- le pêne (52) monté mobile en rotation et en coulissement autour de la broche (50) selon l'axe principal, ledit pêne (52) comprenant l'au moins un doigt de verrouillage (55) s'étendant transversalement par rapport à l'axe principal, où le pêne (52) présente une extrémité distale (521) en regard de la butée d'arrêt (51), et une extrémité proximale (522) opposée à l'extrémité distale (521) ; et
- l'élément de contrainte élastique (53) monté sur la broche (50) et venant en appui sur l'extrémité proximale (522) du pêne (52) pour le solliciter en coulissement en direction de la butée d'arrêt (51) selon le second sens de coulissement ;
dans lequel la structure complémentaire de verrouillage (6) comprend un logement de verrouillage (62) dans lequel sont prévus :
- l'arrêtoir (68) contre lequel l'extrémité distale (521) du pêne (52) peut venir en butée lors d'un rapprochement relatif entre les deux moufles (3, 4), contraignant le pêne (52) à coulisser en direction d'un élément complémentaire de guidage proximal (570) selon le premier sens de coulissement, à l'encontre de l'élément de contrainte élastique (53) ; et
- l'ensemble formant gâche présentant l'au moins un orifice de gâche (65) ;
et dans lequel les éléments de guidage complémentaire comprennent :
- au moins un élément de guidage proximal (57) prévu sur l'extrémité proximale (522) du pêne (52) et au moins un élément complémentaire de guidage proximal (570) prévu sur la broche (50) pour coopérer en appui glissant avec l'élément de guidage proximal (57) afin de convertir un coulissement du pêne (52) en direction de l'élément complémentaire de guidage proximal (570) selon le premier sens de coulissement en la première rotation concomitante du pêne (52), lors d'un rapprochement relatif entre les deux moufles (3, 4) ;
- au moins un élément de guidage distal (58) prévu sur l'extrémité distale (521) du pêne (52) et au moins un élément complémentaire de guidage distal (580) prévu sur la broche (50) pour coopérer en appui glissant avec l'élément de guidage distal (58) afin de convertir un déplacement du pêne (52) en direction de la butée d'arrêt (51) et de l'élément complémentaire de guidage distal (580) selon le second sens de coulissement en la seconde rotation concomitante du pêne (52), sous l'effet de l'élément de contrainte élastique (53) lors d'un éloignement relatif entre les deux moufles (3, 4).

8. Dispositif de levage à double mouflage (1) selon la revendication 7, dans lequel le logement de verrouillage (62) présente une paroi de fond (66) dans laquelle est ménagée une ouverture (67) pour le passage de l'extrémité libre de la broche (50) et de sa butée d'arrêt (51), ladite ouverture (67) étant délimitée par un pourtour formant l'arrêtoir (68).

9. Dispositif de levage à double mouflage (1) selon les revendications 7 ou 8, dans lequel l'ensemble formant gâche comprend au moins un flasque latéral (64) délimitant le logement de verrouillage (62) et dans lequel est prévu l'orifice de gâche (65).

10. Dispositif de levage à double mouflage (1) selon la revendication 9, dans lequel le pêne (52) comprend deux doigts de verrouillage (55), diamétralement opposés selon l'axe principal, et l'ensemble formant gâche comprend deux flasques latéraux (64) en vis-à-vis, disposés de part et d'autre de l'arrêtoir (68), et dans lesquels sont prévus deux orifices de gâche (65) respectifs en vis-à-vis.

11. Dispositif de levage à double mouflage (1) selon l'une quelconque des revendications 7 à 10, dans lequel le pêne (52) comprend :
- une pièce interne (54) montée autour de la broche (50) et sur laquelle sont prévus l'au moins un élément de guidage distal (58) et l'au moins un élément de guidage proximal (57) ; et
- un manchon externe (56) qui entoure la pièce interne (54) et duquel saille l'au moins un doigt de verrouillage (55), où l'élément de contrainte élastique (53) prend appui sur ledit manchon externe (56).

12. Dispositif de levage à double mouflage (1) selon la revendication 11, dans lequel l'au moins un doigt de verrouillage (55) est fixé à la pièce interne (54) et traverse le manchon externe (56).

13. Dispositif de levage à double mouflage (1) selon l'une quelconque des revendications 7 à 12, dans lequel l'au moins un élément de guidage proximal (57) comprend plusieurs rampes proximales réparties successivement autour de l'axe principal sur l'extrémité proximale (522) du pêne (52), et
l'au moins un élément complémentaire de guidage proximal (570) comprend une ou plusieurs goupilles proximales en saillie radiale sur la broche (50) afin de venir en appui glissant sur l'une des rampes proximales.

14. Dispositif de levage à double mouflage (1) selon l'une quelconque des revendications 7 à 13, dans lequel l'au moins un élément de guidage distal (58) comprend plusieurs rampes distales réparties successivement autour de l'axe principal sur l'extrémité proximale (522) du pêne (52), et
l'au moins un élément complémentaire de guidage distal (580) comprend une ou plusieurs goupilles distales en saillie radiale sur la broche (50) afin de venir en appui glissant sur l'une des rampes distales.

15. Dispositif de levage à double mouflage (1) selon les revendications 13 et 14, dans lequel les rampes proximales et les rampes distales sont inclinées selon des sens opposés autour de l'axe principal, de sorte que la première rotation et la seconde rotation du pêne (52) s'opèrent dans le même sens de rotation, lors des conversions des coulissements du pêne (52) selon respectivement le premier sens de coulissement et le second sens de coulissement.

16. Engin de levage, comme par exemple une grue, comprenant une flèche et un dispositif de levage à double mouflage (1) conformé pour lever/abaisser une charge le long de la flèche, ledit dispositif de levage à double mouflage (1) étant conforme à l'une quelconque des revendications précédentes, dans lequel la moufle inférieure (3) est suspendue sur la flèche par un câble de levage relié à un treuil de levage pour faire monter/descendre la moufle inférieure (3), ledit câble de levage passant par la moufle supérieure (4), et dans lequel :
- partant de la configuration déconnectée avec la moufle supérieure (4) suspendue au-dessus de la moufle inférieure (3) et avec le pêne (52) en état de déverrouillage, ladite moufle inférieure (3) peut être déplacée de sorte que les éléments de guidage respectifs coopèrent ensemble pour faire coulisser et pivoter concomitamment le pêne (52) afin de l'amener en état de verrouillage pour atteindre la configuration connectée ; et
- partant de la configuration connectée avec le pêne (52) en état de verrouillage, ladite moufle inférieure (3) peut être déplacée de sorte que les éléments de guidage (57, 58, 570, 580, 68) respectifs coopèrent ensemble pour faire coulisser et pivoter concomitamment le pêne (52) afin de l'amener en état de déverrouillage pour atteindre la configuration déconnectée.

17. Procédé de levage d'une charge dans un engin de levage selon la revendication 16, comprenant :
- une phase de connexion pour un passage de la configuration déconnectée vers la configuration connectée, au cours de laquelle la moufle inférieure (3) est déplacée de sorte que les éléments de guidage respectifs coopèrent ensemble pour faire coulisser et pivoter concomitamment le pêne (52) afin de l'amener en état de verrouillage pour atteindre la configuration connectée ; et
- une phase de déconnexion pour un passage de la configuration connectée vers la configuration déconnectée, au cours de laquelle la moufle inférieure (3) est déplacée de sorte que les éléments de guidage (57, 58, 570, 580, 68) respectifs coopèrent ensemble pour faire coulisser et pivoter concomitamment le pêne (52) afin de l'amener en état de déverrouillage pour atteindre la configuration déconnectée.

## Patentansprüche

1. Hubvorrichtung mit doppelter Einscherung (1) für ein Hubwerk, wie beispielsweise einen Kran, umfassend zwei Hakenflaschen (3, 4), nämlich eine untere Hakenflasche (3), die fest mit dem Hubhaken (30) verbunden ist, und eine obere Hakenflasche (4), wobei die beiden Hakenflaschen (3, 4) Mittel zur umkehrbaren Verbindung umfassen, um umkehrbar konfigurierbar zu sein, zwischen:
- einer verbundenen Konfiguration, bei der die obere Hakenflasche (4) mit der unteren Hakenflasche (3) verbunden ist, um sie bei den Aufwärts-/Abwärtsbewegungen begleiten zu können, und
- einer gelösten Konfiguration, bei der die obere Hakenflasche (4) von der unteren Hakenflasche (3) gelöst ist, um über der unteren Hakenflasche (3) aufgehängt bleiben zu können, welche die Aufwärts-/Abwärtsbewegungen ohne obere Hakenflasche (4) durchführen kann,
wobei die verbundene Konfiguration und die gelöste Konfiguration jeweils einer doppelten Einscherungskonfiguration und einer einfachen Einscherungskonfiguration, oder umgekehrt, der Hubvorrichtung mit doppelter Einscherung (1) entsprechen,
wobei die Mittel zur umkehrbaren Verbindung einen Verriegelungsmechanismus (5), der auf der einen der beiden Hakenflaschen (3, 4) montiert ist, und eine ergänzende Verriegelungsstruktur (6) umfassen, die auf der anderen der beiden Hakenflaschen (3, 4) montiert ist, und geeignet ist, mit dem Verriegelungsmechanismus (5) zusammenzuwirken;
wobei die Hubvorrichtung mit doppelter Einscherung (1) **dadurch gekennzeichnet ist, dass** die ergänzende Verriegelungsstruktur (6) eine Einheit umfasst, die ein Schließblech bildet, das mindestens eine Schließblechöffnung (65) aufweist, und der Verriegelungsmechanismus (5) einen Riegel (52) umfasst, der entlang einer Spindel (50) entlang einer Hauptachse gleitbeweglich montiert ist, und mindestens einen Verriegelungsstift (55) umfasst, wobei der Riegel (52) auch um die Spindel (50) und um die Hauptachse herum schwenkbeweglich ist zwischen:
- einem Verriegelungszustand, der in der verbundenen Konfiguration angewendet wird, mit dem Verriegelungsstift (55) im Inneren der betreffenden Schließblechöffnung (65), und
- einem Entriegelungszustand, der in der gelösten Konfiguration angewendet wird, mit dem Verriegelungsstift (55) außerhalb der betreffenden Schließblechöffnung (65), um eine relative Annäherung und eine relative Entfernung zwischen den Hakenflaschen (3, 4) zu erlauben,
und wobei der Verriegelungsmechanismus (5) und die ergänzende Verriegelungsstruktur (6) jeweilige Führungselemente (57, 58, 570, 580, 68) umfassen, die gemeinsam zusammenwirken, um eine relative Annäherung und eine relative Entfernung zwischen den Hakenflaschen (3, 4) in begleitende Gleit- und Drehbewegungen des Riegels (52) umzuwandeln.

2. Hubvorrichtung mit doppelter Einscherung (1) nach Anspruch 1, wobei die ergänzende Verriegelungsstruktur (6) eine Arretierung (68) umfasst, an der der Riegel (52) bei einer relativen Annäherung zwischen den beiden Hakenflaschen (3, 4) für ein Gleiten des Riegels (52) in einer ersten Gleitrichtung anschlagen kann, und der Verriegelungsmechanismus (5) ein elastisches Spannelement (53), wie beispielsweise eine Feder umfasst, die den Riegel (52) beim Gleiten in eine zweite Gleitrichtung, entgegengesetzt zur ersten Gleitrichtung, beaufschlagt.

3. Hubvorrichtung mit doppelter Einscherung (1) nach Anspruch 2, wobei die Führungselemente ergänzende Führungselemente (57, 58, 570, 580) umfassen, die auf dem Verriegelungsmechanismus (5) vorgesehen sind, um in gleitender Abstützung zusammenzuwirken, um ein Gleiten des Riegels (52) in der ersten Gleitrichtung in eine erste begleitende Drehung des Riegels (52) umzuwandeln, und ein Gleiten des Riegels (52) in der zweiten Gleitrichtung in eine zweite begleitende Drehung des Riegels (52) umzuwandeln.

4. Hubvorrichtung mit doppelter Einscherung (1) nach Anspruch 3, wobei die erste Drehung und die zweite Drehung in derselben Drehrichtung erfolgen.

5. Hubvorrichtung mit doppelter Einscherung (1) nach einem der Ansprüche 3 und 4, wobei eine Aufeinanderfolge der ersten Drehung und der zweiten Drehung zu einer allgemeinen Drehung des Riegels (52) entsprechend einer allgemeinen Winkelamplitude führt, die gleich 90 Grad oder 90 Grad plus N mal 180 Grad ist, wobei N eine ganze Zahl ungleich null ist.

6. Hubvorrichtung mit doppelter Einscherung (1) nach Anspruch 5, wobei die erste Drehung entsprechend einer ersten Winkelamplitude erfolgt, und die zweite Drehung entsprechend einer zweiten Winkelamplitude erfolgt, wobei die erste Winkelamplitude und die zweite Winkelamplitude jeweils gleich 45 Grad sind.

7. Hubvorrichtung mit doppelter Einscherung (1) nach einem der Ansprüche 3 bis 6, wobei der Verriegelungsmechanismus (5) umfasst:
- die Spindel (50), die sich entlang der Hauptachse erstreckt, und mit einem freien Ende versehen ist, das einen Endanschlag (51) für den Riegel (52) aufweist;
- den Riegel (52), der um die Spindel (50) herum entlang der Hauptachse dreh- und gleitbeweglich montiert ist, wobei der Riegel (52) mindestens einen Verriegelungsstift (55) umfasst, der sich in Bezug auf die Hauptachse querlaufend erstreckt, wobei der Riegel (52) ein distales Ende (521) gegenüber dem Endanschlag (51), und ein proximales Ende (522), entgegengesetzt zum distalen Ende (521) aufweist; und
- das elastische Spannelement (53), das auf der Spindel (50) montiert ist, und sich an dem proximalen Ende (522) des Riegels (52) anlegt, um ihn in Richtung des Endanschlags (51) entlang der zweiten Gleitrichtung gleitend zu beaufschlagen;
wobei die ergänzende Verriegelungsstruktur (6) eine Verriegelungsaufnahme (62) umfasst, in der vorgesehen sind:
- eine Arretierung (68), an der das distale Ende (521) des Riegels (52) bei einer relativen Annäherung zwischen den beiden Hakenflaschen (3, 4) auf Anschlag kommen kann, wodurch der Riegel (52) gezwungen wird, entgegen dem Spannelement (53) in Richtung eines ergänzenden proximalen Führungselements (570) in der ersten Gleitrichtung zu gleiten;
und
- die Einheit, die ein Schließblech bildet, das mindestens eine Schließblechöffnung (65) aufweist;
und wobei die ergänzenden Führungselemente umfassen:
- mindestens ein proximales Führungselement (57), das am proximalen Ende (522) des Riegels (52) vorgesehen ist, und mindestens ein ergänzendes proximales Führungselement (570), das auf der Spindel (50) vorgesehen ist, um in gleitender Abstützung mit dem proximalen Führungselement (57) zusammenzuwirken, um bei einer relativen Annäherung zwischen den beiden Hakenflaschen (3, 4) ein Gleiten des Riegels (52) in Richtung des ergänzenden proximalen Führungselements (570) in der ersten Gleitrichtung in die erste begleitende Drehung des Riegels (52) umzuwandeln;
- mindestens ein distales Führungselement (58), das am distalen Ende (521) des Riegels (52) vorgesehen ist, und mindestens ein ergänzendes distales Führungselement (580), das auf der Spindel (50) vorgesehen ist, um in gleitender Abstützung mit dem distalen Führungselement (58) zusammenzuwirken, um unter der Wirkung des elastischen Spannelements (53) bei einer relativen Entfernung zwischen den beiden Hakenflaschen (3, 4) eine Bewegung des Riegels (52) in Richtung des Endanschlags (51) und des ergänzenden distalen Führungselements (580) in der zweiten Gleitrichtung in die zweite begleitende Drehung des Riegels (52) umzuwandeln.

8. Hubvorrichtung mit doppelter Einscherung (1) nach Anspruch 7, wobei die Verriegelungsaufnahme (62) eine Bodenwand (66) aufweist, in der eine Öffnung (67) für den Durchgang des freien Endes der Spindel (50) und ihres Endanschlags (51) eingearbeitet ist, wobei die Öffnung (67) durch einen die Arretierung (68) bildenden Umfang begrenzt wird.

9. Hubvorrichtung mit doppelter Einscherung (1) nach den Ansprüchen 7 oder 8, wobei die Einheit, die ein Schließblech bildet, mindestens einen seitlichen Flansch (64) umfasst, der die Verriegelungsaufnahme (62) begrenzt, und in dem die Schließblechöffnung (65) vorgesehen ist.

10. Hubvorrichtung mit doppelter Einscherung (1) nach Anspruch 9, wobei der Riegel (52) zwei gemäß der Hauptachse diametral gegenüberliegende Verriegelungsstifte (55) umfasst, und die Einheit, die ein Schließblech bildet, zwei gegenüberliegende seitliche Flansche (64) umfasst, die beiderseits der Arretierung (68) angeordnet sind, und in denen zwei jeweils gegenüberliegende Schließblechöffnungen (65) vorgesehen sind.

11. Hubvorrichtung mit doppelter Einscherung (1) nach einem der Ansprüche 7 bis 10, wobei der Riegel (52) umfasst:
- ein Innenteil (54), das um die Spindel (50) herum montiert ist, und auf dem das mindestens eine distale Führungselement (58) und das mindestens eine proximale Führungselement (57) vorgesehen sind; und
- eine Außenmuffe (56), die das Innenteil (54) umgibt, und aus dem der mindestens eine Verriegelungsstift (55) hervorsteht, wobei sich das elastische Spannelement (53) an der Außenmuffe (56) anlegt.

12. Hubvorrichtung mit doppelter Einscherung (1) nach Anspruch 11, wobei der mindestens eine Verriegelungsstift (55) am Innenteil (54) fixiert ist, und die Außenmuffe (56) durchquert.

13. Hubvorrichtung mit doppelter Einscherung (1) nach einem der Ansprüche 7 bis 12, wobei das mindestens eine proximale Führungselement (57) mehrere proximale Rampen umfasst, die nacheinander um die Hauptachse herum auf dem proximalen Ende (522) des Riegels (52) verteilt sind, und
das mindestens eine ergänzende proximale Führungselement (570) einen oder mehrere proximale Spannstifte, radial auf der Spindel (50) vorstehend umfasst, um sich auf der einen der proximalen Rampen gleitend anzulegen.

14. Hubvorrichtung mit doppelter Einscherung (1) nach einem der Ansprüche 7 bis 13, wobei das mindestens eine distale Führungselement (58) mehrere distale Rampen umfasst, die nacheinander um die Hauptachse herum auf dem proximalen Ende (522) des Riegels (52) verteilt sind, und
das mindestens eine ergänzende distale Führungselement (580) einen oder mehrere distale Spannstifte, radial auf der Spindel (50) vorstehend umfasst, um sich auf der einen der distalen Rampen gleitend anzulegen.

15. Hubvorrichtung mit doppelter Einscherung (1) nach den Ansprüchen 13 und 14, wobei die proximalen Rampen und die distalen Rampen in entgegengesetzte Richtungen um die Hauptachse herum geneigt sind, sodass die erste Drehung und die zweite Drehung des Riegels (52) bei den Umwandlungen der Gleitbewegungen des Riegels (52) in jeweils der ersten Gleitrichtung und der zweiten Gleitrichtung in derselben Drehrichtung erfolgen.

16. Hubwerk, wie beispielsweise ein Kran, umfassend einen Ausleger und eine Hubvorrichtung mit doppelter Einscherung (1), ausgeführt, um eine Last entlang des Auslegers anzuheben/abzusenken, wobei die Hubvorrichtung mit doppelter Einscherung (1) nach einem der vorstehenden Ansprüche ausgeführt ist, wobei die untere Hakenflasche (3) durch ein Hubseil, das mit einer Hubwinde verbunden ist, um die untere Hakenflasche (3) anzuheben/abzusenken, am Ausleger aufgehängt ist, wobei das Hubseil durch die obere Hakenflasche (4) verläuft, und wobei:
- die untere Hakenflasche (3), ausgehend von der gelösten Konfiguration mit der oberen Hakenflasche (4), die über der unteren Hakenflasche (3) aufgehängt ist, und mit dem Riegel (52) im Entriegelungszustand, derart bewegt werden kann, dass die jeweiligen Führungselemente gemeinsam zusammenwirken, um den Riegel (52) begleitend gleiten und schwenken zu lassen, um ihn in den Verriegelungszustand zu bringen, um die verbundene Konfiguration zu erreichen; und
- die untere Hakenflasche (3), ausgehend von der verbundenen Konfiguration, mit dem Riegel (52) im Verriegelungszustand, derart bewegt werden kann, dass die jeweiligen Führungselemente (57, 58, 570, 580, 68) gemeinsam zusammenwirken, um den Riegel (52) begleitend gleiten und schwenken zu lassen, um ihn in den Entriegelungszustand zu bringen, um die gelöste Konfiguration zu erreichen.

17. Verfahren zum Heben einer Last in einem Hubwerk nach Anspruch 16, umfassend:
- eine Verbindungsphase für einen Übergang von der gelösten Konfiguration in die verbundene Konfiguration, im Laufe derer die untere Hakenflasche (3) derart bewegt wird, dass die jeweiligen Führungselemente gemeinsam zusammenwirken, um den Riegel (52) begleitend gleiten und schwenken zu lassen, um ihn in den Verriegelungszustand zu bringen, um die verbundene Konfiguration zu erreichen; und
- eine Lösungsphase für einen Übergang von der verbundenen Konfiguration in die gelöste Konfiguration, im Laufe derer die untere Hakenflasche (3) derart bewegt wird, dass die jeweiligen Führungselemente (57, 58, 570, 580, 68) gemeinsam zusammenwirken, um den Riegel (52) begleitend gleiten und schwenken zu lassen, um ihn in den Entriegelungszustand zu bringen, um die gelöste Konfiguration zu erreichen.

## Claims

1. A double-reeved lifting device (1) for a lifting machinery, such as for example a crane, comprising two reeve blocks (3, 4), namely a lower reeve block (3) secured to a lifting hook (30) and an upper reeve block (4), wherein the two reeve blocks (3, 4) comprise reversible connection means adapted to be reversibly configured between:
- a connected configuration in which the upper reeve block (4) is connected to the lower reeve block (3) so as to be able to accompany it in ascending/descending movements, and
- a disconnected configuration in which the upper reeve block (4) is disconnected from the lower reeve block (3) so as to be able to remain hanging above the lower reeve block (3) which could perform descending/ascending movements without the upper reeve block (4),
wherein the connected configuration and the disconnected configuration respectively correspond to a double-reeved configuration and to a simple-reeved configuration, or vice versa, of the double-reeved lifting device (1),
wherein the reversible connection means comprise a locking mechanism (5) mounted on one of the two reeve blocks (3, 4), and a complementary locking structure (6) mounted on the other one of the two reeve blocks (3, 4) and adapted to cooperate with the locking mechanism (5);
said double-reeved lifting device (1) being **characterized in that** the complementary locking structure (6) comprises a set forming a striker having at least one striker orifice (65), and the locking mechanism (5) comprises a bolt (52) mounted slidably movable along a spindle (50) along a main axis and comprising at least one locking finger (55), wherein the bolt (52) is also pivotally movable around the spindle (50) and the main axis between:
- a locking state, applied in the connected configuration, with the locking finger (55) inside the considered striker orifice (65), and
- an unlocking state, applied in the disconnected configuration, with the locking finger (55) out of the considered striker orifice (65) so as to enable a relative approach and a relative distancing between the two reeve blocks (3, 4),
and wherein the locking mechanism (5) and the complementary locking structure (6) comprise respective guide elements (57, 58, 570, 580, 68) cooperating together so as to convert a relative approach and a relative distancing between the two reeve blocks (3, 4) into concomitant slidings and rotations of the bolt (52).

2. The double-reeved lifting device (1) according to claim 1, wherein the complementary locking structure (6) comprises a catch (68) against which the bolt (52) could abut during a relative approach between the two reeve blocks (3, 4) for a sliding of the bolt (52) in a first sliding direction, and the locking mechanism (5) comprises an elastic biasing element (53), such as for example a spring, urging the bolt (52) to slide in a second sliding direction, opposite to the first sliding direction.

3. The double-reeved lifting device (1) according to claim 2, wherein the guide elements comprise complementary guide elements (57, 58, 570, 580) provided on the locking mechanism (5) so as to cooperate in sliding bearing in order to convert a sliding the bolt (52) in the first sliding direction into a concomitant first rotation of the bolt (52), and a sliding of the bolt (52) in the second sliding direction into a concomitant second rotation of the bolt (52).

4. The double-reeved lifting device (1) according to claim 3, wherein the first rotation and the second rotation are performed in the same rotational direction.

5. The double-reeved lifting device (1) according to any one of claims 3 and 4, wherein a sequence of the first rotation and of the second rotation leads to an overall rotation of the bolt (52) at an overall angular amplitude that is equivalent to 90 degrees or to 90 degrees plus N times 180 degrees, N being an integer other than zero.

6. The double-reeved lifting device (1) according to claim 5, wherein the first rotation is performed at a first angular amplitude and the second rotation is performed at a second angular amplitude, wherein each of the first angular amplitude and the second angular amplitude are equivalent to 45 degrees.

7. The double-reeved lifting device (1) according to any one of claims 3 to 6, wherein the locking mechanism (5) comprises:
- the spindle (50) extending along the main axis and provided with a free end having a stop (51) for the bolt (52);
- the bolt (52) mounted rotatably and slidably movable around the spindle (50) along the main axis, said bolt (52) comprising the at least one locking finger (55) extending transversely with respect to the main axis, wherein the bolt (52) has a distal end (521) facing the stop (51), and a proximal end (522) opposite to the distal end (521); and
- the elastic biasing element (53) mounted on the inert (50) and bearing on the proximal end (522) of the bolt (52) to slidably urge it in the direction of the stop (51) in the second sliding direction;
wherein the complementary locking structure (6) comprises a locking housing (62) in which are provided:
- the catch (68) against which the distal end (521) of the bolt (52) could abut upon a relative approach between the two reeve blocks (3, 4), urging the bolt (52) to slide in the direction of a complementary proximal guide element (570) in the first sliding direction, against the elastic biasing element (53); and
- the set forming the striker having the at least one striker orifice (65);
and wherein the complementary guide elements comprise:
- at least one proximal guide element (57) provided on the proximal end (522) of the bolt (52) and at least one complementary proximal guide element (570) provided on the spindle (50) so as to cooperate in sliding bearing with the proximal guide element (57) in order to convert a sliding of the bolt (52) in the direction of the complementary proximal guide element (570) in the first sliding direction into the concomitant first rotation of the bolt (52), upon a relative approach between the two reeve blocks (3, 4);
- at least one distal guide element (58) provided on the distal end (521) of the bolt (52) and at least one complementary distal guide element (580) provided on the spindle (50) so as to cooperate in sliding bearing with the distal guide element (58) in order to convert a displacement of the bolt (52) in the direction of the stop (51) and of the complementary distal guide element (580) in the second sliding direction into the concomitant second rotation of the bolt (52), by the effect of the elastic biasing element (53) upon a relative distancing between the two reeve blocks (3, 4).

8. The double-reeved lifting device (1) according to claim 7, wherein the locking housing (62) has a bottom wall (66) in which an opening (67) is formed for the passage of the free end of the spindle (50) and of its stop (51), said opening (67) being delimited by a periphery forming the catch (68).

9. The double-reeved lifting device (1) according to claims 7 or 8, wherein the set forming the striker comprises at least one lateral flange (64) delimiting the locking housing (62) and in which the striker orifice (65) is provided.

10. The double-reeved lifting device (1) according to claim 9, wherein the bolt (52) comprises two locking fingers (55), diametrically opposite one another with respect to the main axis, and the set forming the striker comprises two lateral flanges (64) facing each other, disposed on either side of the catch (68), and in which two respective striker orifices (65) are provided facing each other.

11. The double-reeved lifting device (1) according to any one of claims 7 to 10, wherein the bolt (52) comprises:
- an inner part (4) mounted around the spindle (50) and on which the at least one distal guide element (58) and the at least one proximal guide element (57) are provided; and
- an outer sleeve (56) which surrounds the inner part (54) and from which the at least one locking finger (55) projects, wherein the elastic biasing element (53) bears on said outer sleeve (56).

12. The double-reeved lifting device (1) according to claim 11, wherein the at least one locking finger (55) is fastened to the inner part (54) and crosses the outer sleeve (56).

13. The double-reeved lifting device (1) according to any one of claims 7 to 12, wherein the at least one proximal guide element (57) comprises several proximal ramps successively distributed around the main axis on the proximal end (522) of the bolt (52), and
the at least one complementary proximal guide element (570) comprises one or several proximal dowel pin(s) projecting radially on the spindle (50) in order to slidably bear on one of the proximal ramps.

14. The double-reeved lifting device (1) according to any one of claims 7 to 13, wherein the at least one distal guide element (58) comprises several distal ramps successively distributed around the main axis on the proximal end (522) of the bolt (52), and
the at least one complementary distal guide element (580) comprises one or several distal dowel pin(s) projecting radially on the spindle (50) in order to slidably bear on one of the distal ramps.

15. The double-reeved lifting device (1) according to claims 13 and 14, wherein the proximal ramps and the distal ramps are inclined in opposite directions around the main axis, so that the first rotation and the second rotation of the bolt (52) is performed in the same rotational direction, during the conversions of the slidings of the bolt (52) in the first sliding direction and the second sliding direction respectively.

16. A lifting machinery, such as for example a crane, comprising a jib and a double-reeved lifting device (1) formed so as to lift/lower a load along the jib, said double-reeved lifting device (1) being in accordance with any one of the preceding claims, wherein the lower reeve block (3) hangs from the jib by a lifting rope connected to a lifting winch to make the lower reeve block (3) ascend/descend, said lifting rope passing through the upper reeve block (4), and wherein:
- starting from the disconnected configuration with the upper reeve block (4) hanging above the lower reeve block (3) and with the bolt (52) in the unlocking state, said lower reeve block (3) could be displace so that the respective guide elements cooperate together so as to make the bolt (52) slide and pivot concomitantly in order to set it into the locking state to reach the connected configuration; and
- starting from the connected configuration with the bolt (52) in the locking position, said lower reeve block (3) could be displaced so that the respective guide elements (57, 58, 570, 580, 68) cooperate together so as to make the bolt (52) slide and pivot concomitantly in order to set it into the unlocking state to reach the disconnected configuration.

17. A method for lifting a load in a lifting machinery according to claim 16, comprising:
- a connection phase for a switch from the disconnected configuration into the connected configuration, during which the lower reeve block (3) is displaced so that the respective guide elements cooperate together to make the bolt (52) slide and pivot concomitantly in order to set it in the locking state to reach the connected configuration; and
- a disconnection phase for a switch from the connected configuration into the disconnected configuration, during which the lower reeve block (3) is displaced so that the respective guide elements (57, 58, 570, 580, 68) cooperate together so as to make the bolt (52) slide and pivot concomitantly in order to set it in the unlocking state to reach the disconnected configuration.
